# EUROPÄISCHE PATENTSCHRIFT

(11) **EP 1 303 406 B1**
(45) Veröffentlichungstag und Bekanntmachung des Hinweises auf die Patenterteilung: **15.10.2008**
(21) Anmeldenummer: 01945281.2
(22) Anmeldetag: 19.06.2001
(51) Int. Cl.: B41F 21/00

(54) **EINRICHTUNG ZUR BOGENFÜHRUNG**
DEVICE FOR GUIDING SHEETS
DISPOSITIF DE GUIDAGE DE FEUILLES

(30) Priorität: 12.07.2000 DE 10033838
(43) Veröffentlichungstag der Anmeldung: 23.04.2003
(73) Patentinhaber: manroland AG, 63075 Offenbach (DE)
(72) Erfinder: WULF, Peter, 50679 Köln (DE); DÖRSAM, Edgar, 63179 Obertshausen (DE); SEIDEL, Frank, 63303 Dreieich (DE); GEBHARDT, Rainer, 63165 Mühlheim (DE); TRILLIG, Udo, 63073 Offenbach (DE); LITTERST, Thomas, 79576 Weil am Rhein (DE); LUDWIG, Thomas, 79576 Weil am Rhein (DE)
(74) Vertreter: Stahl, Dietmar
(86) Internationale Anmeldenummer: PCT/EP2001/006900
(87) Internationale Veröffentlichungsnummer: WO 2002/007977

(56) Entgegenhaltungen:
- DE-B- 1 286 051

## Beschreibung

Die Erfindung betrifft eine Einrichtung zur Bogenführung gemäß dem Oberbegriff von Anspruch 1.

### [Stand der Technik]

Bei Bogenoffsetdruckmaschinen werden die zu bedruckenden Bogen über Greifer aufweisende Zylinder durch die zwischen Gummituchzylinder und Gegendruckzylinder gebildeten Druckspalte gefördert. Auch zwischen den Druckwerken erfolgt der Bogentransport durch Zylinder bzw. Trommeln mit Greifereinrichtungen. Um die Bogen möglichst flatterfrei auf den Zylindern bzw. Trommeln zu führen sind an vielen Stellen der Druckmaschine Bogenführungseinrichtungen vorgesehen, welche mittels Blas- und/oder Saugluft die Bogen auf den Zylinderoberflächen bzw. den der Bogenführung dienenden Blechen führen.

Für einen störungsfreien Druck ist es wichtig, dass der in den Druckspalt einlaufende Bogen (zwischen Gegendruck- und Gummituchzylinder) exakt positioniert auf dem Zylinder liegt und diese Position auch bei Passieren des Druckspaltes nicht mehr verändert. Dazu sind eine Vielzahl von mittels Blasluft betreibbaren Bogenführungseinrichtungen geschaffen worden, bei denen der Bogen durch die Blasluft auf die Zylinderoberfläche des Gegendruckzylinders angedrückt wird. Das Problem bei derartigen Bogenführungseinrichtungen ist jedoch, dass die als Blasfinger ausgebildeten Teile der Bogenführung nicht weit genug in den Zwischenraum zwischen Gegendruck- und Gummituchzylinder hereinreichen können. Die Blasluftstrahlen müssen somit in ihrer Ausrichtung und Intensität sehr genau aufeinander abgestimmt sein, um die gewünschte Wirkung (Fixieren des Bogens) erzielen zu können. Weiterhin ist als nachteilig anzusehen, dass die Flatterneigung gerade bei dünnem Bogenmaterial im allgemeinen mit erhöhtem Blasdruck zunimmt.

Eine weitere Schwierigkeit ergibt sich, wenn im entsprechenden Druckwerk der Gummituchzylinder vom Gegendruckzylinder abgestellt ist, d.h. der auf dem Gegendruckzylinder befindliche Bogen ohne Kontakt zum Gummituchzylinder durch den entsprechenden Spalt hindurchgefördert werden muss. Ein Anschlagen des in den vorherigen Druckwerken bedruckten Bogens an der Oberfläche des Gummituchzylinders ist unbedingt zu vermeiden, da ein derartiges Abschmieren Makulatur verursacht.

Aus der DE 197 15 964 C1 ist eine den Bogen auf einem Gegendruckzylinder fixierende Blaslufteinrichtung bekannt. Diese Einrichtung verwendet zu dem getaktete Blasluft, d.h. die Blasluftbeaufschlagung erfolgt nur während des Passierens des Bogens.

Bekannt ist es, einen auf einem Zylinder bzw. einer sonstigen Unterlage befindlichen Bogen mittels elektrostatischer Kräfte in seiner Lage zu fixieren. Eine derartige elektrostatische Einrichtung dient bei der Einrichtung der EP 0 737 572 B1 dazu, den auf einem Zylinder befindlichen Bogen zum Bedrucken mit einer Zusatzdruckeinrichtung (Laser- bzw. Tintenstrahldrucker) zu halten.

Eine elektrostatische Bogenhalteeinrichtung im Bereich des Druckspaltes zwischen Gegendruck- und Gummituchzylinder ist ferner aus der US-PS 3 174 748 bekannt. Die entsprechende Vorrichtung ist stabförmig über die maximale Formatbreite sich erstreckend ausgebildet. Der Bogen passiert somit vor dem Einlaufen in den Druckspalt einen zwischen Stabelektrode und der Oberfläche des Gegendruckzylinders gebildeten Spalt.

Bei elektrostatischen Einrichtungen entstehen die den Bogen in seiner Lage fixierenden Kräfte durch das elektrisch isolierende Bogenmaterial in Verbindung mit elektrischem Feld und Ladungspolarisation. Dabei entsteht an der auf dem Gegendruckzylinder liegenden Fläche des Bogens eine ein elektrisches Feld und somit eine elektrostatische Kraft zwischen Bogen und Druckzylinder bewirkende elektrische Aufladung.

Nachteilig bei derartigen elektrostatischen Bogenführungseinrichtungen ist, dass dadurch lediglich ein bereits auf den Zylinder beruhigter Bogen (ruhig liegender Bogen) fixiert werden kann. Weiterhin sind bestimmte geometrische Bedingungen einzuhalten, so dass eine beliebige Anordnung der Elektrode im Zwickel zwischen Gummituch- und Gegendruckzylinder nicht möglich ist.

Durch die DE-AS 1 286 051 ist eine Einrichtung zum Führen eines Blattes an einem Zylinder insbesondere einer Rotations-druckmaschine gemäß dem Oberbegriff von Anspruch 1 bekannt geworden. Die Anordnung weist mehrere Einrichtungen auf, die zur Beaufschlagung eines an dem Zylinder geführten Blattes mittels eines elektrischen Feldes und Blasluft vorgesehen sind. Jede der rohrförmigen Einrichtungen richtet einen Blasluftstrahl und diesem in Förderrichtung des Blattes nachgeordnet ein elektrisches Feld auf das Blatt.

Jede Einrichtung wirkt in einem engen Umfangsbereich linieförmig auf das Blatt. Daher sind mehrere Einrichtungen zum Führen eines Blattes erforderlich.

Aufgabe der vorliegenden Erfindung ist es daher, eine Einrichtung gemäß dem Oberbegriff von Anspruch 1 so weiterzubilden, dass unter Vermeidung der zuvorstehend genannten Nachteile eine einfache, und die Druckqualität fördernde sichere Bogenführung gewährleistet ist.

Gelöst wird diese Aufgabe durch die kennzeichnenden Merkmale von Anspruch 1. Weiterbildungen der Erfindung ergeben sich aus den Unteransprüchen.

### [Beispiele]

Nach der Erfindung ist vorgesehen, dass eine pneumatische Bogenführungseinrichtung mit einer elektrostatische Einrichtung erweitert wird. Durch die Blasluft dieser erfindungsgemäßen Bogenführungseinrichtung erfolgt ein Andrücken und somit Beruhigen des Bogens auf der Oberfläche des Zylinders, wodurch dann der so beruhigte Bogen durch die elektrostatischen Kräfte in seiner Lage dauerhaft fixiert werden kann. Demzufolge ist die elektrostatische Einrichtung der pneumatischen und mit Blasluft betriebenen Bogenführungseinrichtung, bezogen auf die Bewegungsrichtung des Bedruckstoffes, nachgeordnet.

Der Bogen wird erfindungsgemäß vor dem Einlaufen in den Druckspalt mittels einer Elektrode aufgeladen. Die Elektrode wird dazu in geringen Abstand zum geerdeten Gegendruckzylinder ausgerichtet (10 bis 40 mm). Durch das elektrische Feld, das sich zwischen der unipolaren Elektrode (bzw. den Elektrodenspitzen) und dem Zylinder bildet (Zylinderoberfläche), und den hohen Spannungen an den Elektrodenspitzen wird auf der der Elektrode zugewandten Oberfläche des Bogenmaterials ein Überschuss von Ladungsträgern erzeugt (positiv oder negativ, je nach Aufladung der Elektrode). Durch die Isolatoreigenschaften des Bogenmaterials wird ein sofortiger Ausgleich zum elektrisch neutralen Zylinder (Zylinderoberfläche) verhindert. Es entsteht so ein elektrisches Feld zwischen geladener Bogenoberfläche und dem neutralen Zylinder, das Haltekräfte bewirkt. Da die Zeit für die Rückbildung des Ladungsungleichgewichtes (der Polarisation) ähnlich der Verweilzeit des Bogens auf dem Zylinder ist, bleibt die Aufladung auch bestehen, wenn der Bogen sich nicht mehr direkt unter der Elektrode befindet. Tendenziell zeigt sich dabei eine bessere Haftwirkung je hochohmiger das Bogenmaterial ist.

Durch die der Bogenförderrichtung vorgeordnete Blasvorrichtung erfolgt nun ein Positionieren und Glattstreichen des Bogens, bevor dieser durch die sehr hohen elektrostatischen Kräfte an der Oberfläche des Zylinders (Gegendruckzylinders) fixiert wird. Gemäß einer bevorzugten Ausführungsform der Erfindung ist dabei die Elektrode in dieser Blasvorrichtung integriert.

Durch die erfindungsgemäße Bogenführungseinrichtung passiert der Bogen zunächst die Blaseinrichtung und wird an die Oberfläche des Zylinders (Gegendruckzylinder) angedrückt und glattgestrichen. Durch die nicht all zu hohen Kräfte der Blaseinrichtung kann der Bogen somit kleine Lagekorrekturen ausführen, bis er seine endgültige und durch die elektrostatische Einrichtung zu fixierende Position einnimmt.

Die der elektrostatischen Einrichtung vorgeordnete Blaseinrichtung bzw. ein Teil der Blasvorrichtung, in welche die elektrostatische Einrichtung integriert ist, weist bevorzugt eine zur Oberfläche des Zylinders weisende konkave Kontur auf, in welche Luftaustrittsöffnungen angeordnet sind. So werden die einzelnen Blasstrahlen gebündelt und treffen durch eine entsprechende Neigung der konkaven Fläche leicht schräg gegen die Zylinderoberfläche und somit gegen den Bogen. Dadurch wird der Bogen ausgestrichen und durch die Bündelung wird der Bogen gegen den Zylinder gedrückt.

Da in unmittelbarer Nähe einer elektrostatischen Elektrode keine elektrisch leitenden Materialien verwendet werden dürfen, ist zumindest der Teil der erfindungsgemäßen Blasrichtung, der die Elektrode aufnimmt, aus einem nichtleitendem Material wie vorzugsweise Kunststoff gebildet.

Nach der Erfindung sind verschiedene Ausführungsformen möglich. Die als Stab ausgebildete Elektrode kann gemäß einer Ausführungsform von zwei als Rohren ausgebildeten Blasvorrichtungen eingerahmt sein, der dann zusätzlich noch eine dritte als Blaskasten mit einer konkaven Luftaustrittsfläche in Bogenlaufrichtung vorgeordnet ist.

Gemäß einer anderen Ausführungsform kann vorgesehen sein, dass die als Stab ausgebildete Elektrode in ein Kunststoffhohlprofil eingefasst ist. Dieses Kunststoffhohlprofil kann mit Druckluft beaufschlagt werden und Luftaustrittsöffnungen aufweisen. Somit ergibt sich ebenfalls ein Luftaustritt vor und nach der stabförmigen Elektrode wie beim zuvor genannten Ausführungsbeispiel.

Eine weitere Ausführungsform der Erfindung sieht einen einstückig als Hohlprofil ausgebildeten Blaskasten vor, der dem den Bogen führenden Zylinder zugewandt die stabförmige Elektrode aufnimmt. Bevorzugt ist auch hier der der Elektrode vorgeordnete Bereich mit einer konkaven Fläche mit Luftaustrittsflächen ausgebildet.

Eine weitere Ausführungsform der Erfindung sieht vor, dass die als Kasten ausgebildete Zylinderblasvorrichtung die Elektrode und die diese seitlich flankierenden Blasrohre aufnimmt.

Letztlich ist auch eine Ausführungsform der Erfindung möglich, bei der die als Stab ausgebildete Elektrode lediglich von zwei Blasrohren umgeben ist, so dass eine Luftbeaufschlagung des auf dem Zylinder befindlichen Bogens in Bogenlaufrichtung vor und nach der Elektrode möglich ist.

Des weiteren erfolgt die Erläuterung von Ausführungsbeispielen der Erfindung anhand der Zeichnung.

Es zeigt:
- Fig. 1: einen Blaskasten mit Elektrode, wobei die Elektrode von zwei Blasrohren umgeben ist,
- Fig. 2: einen Blaskasten mit nachgeordneter Elektrode und einem als Hohlprofil die Elektrode aufnehmenden, mit Druckluft beaufschlagbaren Körper,
- Fig. 3: die Anordnung nach Figur 1 und 2 in einem einstückig ausgebildet Hohlkörperprofil,
- Fig. 4: ein Hohlkörperprofil als Blaskasten, eine Elektrode sowie zwei Blasrohre aufnehmend und
- Fig. 5: eine einfache Ausführungsform der Erfindung mit Elektrode und zwei Blasrohren.

Fig. 5 zeigt den Teil eines Druckwerkes einer Bogenoffsetdruckmaschine mit einem Gegendruckzylinder GD und einem Gummituchzylinder GT. Auf der Oberfläche des Gegendruckzylinders GD befindet sich ein in den Figuren 1 bis 5 nicht dargestellter Druckbogen.

Über die Breite des Gegendruckzylinders GD erstreckt sich ein Träger 1, an dem der Oberfläche des den Druckbogen aufnehmenden Gegendruckzylinders GD zugewandt eine als Stab ausgebildete Elektrode 2 angebracht ist. Bezogen auf die Laufrichtung des Bogens auf dem Gegendruckzylinder GD ist der Elektrode 2 ein Blasrohr 3 vorgeordnet und ein zweites Blasrohr 4 nachgeordnet. Die Blasrohre 3, 4 weisen an der dem Gegendruckzylinder GD zugewandten Seite die in der Figur 5 angedeuteten Luftaustrittsöffnungen auf, so dass durch Druckluftbeaufschlagung der Innenräume der Blasrohre 3, 4 austreten kann.

Ein auf der Oberfläche des Gegendruckzylinders GD befindlicher Druckbogen wird durch das Blasrohr 3 bewirkte Luftströmungen (Pfeile) auf die Oberfläche des Gegendruckzylinders GD angedrückt und dabei gleichzeitig entgegen seiner Bewegungsrichtung auf den Zylinder aufgestrichen. Durch die dünnen aus der Elektrode 2 austretenden Linien wird der Verlauf der elektrischen Feldstärke zwischen der Elektrode 2 und der Oberfläche des Gegendruckzylinders GD angedeutet. Durch Druckluftbeaufschlagung des Blasrohres 4 sowie die im Blasrohr 4 angeordneten Austrittsöffnungen entsteht der Elektrode 2 nachgeordnet eine entsprechende Luftströmung, die zusätzlich ein Andrücken des Bogens an die Oberfläche des Gegendruckzylinders GD bewirkt.

Bei der Ausführungsform der Erfindung nach Figur 1 ist der in Figur 5 dargestellten Einrichtung zusätzlich noch ein als Hohlprofil ausgebildeter Blaskasten 5 vorgeordnet. Dieser Blaskasten 5 als Druckzylinderblasvorrichtung ist an einem Schenkel des Trägers 1, der auch Elektrode 2 und die beiden Blasrohre 3, 4 aufnimmt, angeordnet. Wie die Elektrode 1 und die Blasrohre 3, 4 erstreckt sich der Blaskasten 5 der Druckzylinderblasvorrichtung über die Formatbreite der Maschine.

Wie in Figur 1 dargestellt weist der Blaskasten 5 der Druckzylinderblasvorrichtung eine der Oberfläche des Gegendruckzylinders GD zugewandte konkave Fläche auf, die mit einer Vielzahl von Luftaustrittsöffnungen durchsetzt ist. Eine Druckluftbeaufschlagung des Innenraumes des Blaskastens 5 ergibt somit die durch die Pfeile angedeutete Luftströmung. Durch diese Luftströmung (Blasluftstrahlen) wird der unter der beschriebenen Einrichtung hindurch transportierte Bogen auf der Oberfläche des Gegendruckzylinders GD glatt gestrichen und gegen dessen Oberfläche gedrückt.

Bei der Einrichtung nach Figur 2 sind die beiden Blasrohre 3, 4 (Figur 1 bzw. 5) durch ein aus Kunststoff gefertigtes Hohlkörperprofil 6 gebildet, welches die Elektrode 2 in einem Nut-förmigen Bereich aufnimmt. Eine Druckluftbeaufschlagung dieses Hohlkörperprofils 6 (Innenraum) ergibt über die der Oberfläche des Gegendruckzylinders GD zugewandt im Hohlkörperprofil 6 angeordneten Luftaustrittsöffnungen die mit den Pfeilen angedeuteten Luftströmungen zum Andrücken des Bogens. Bei dieser Ausführungsform der Erfindung ist die Elektrode 2 über das Hohlkörperprofil 6 an dem als Traverse ausgebildeten Träger 1 angebracht. Der Blaskasten 5 ist wie in Figur 1 dargestellt ausgebildet und der Elektrode 2 in Bogenlaufrichtung vorgeordnet.

Die Ausführungsform der Erfindung nach Figur 3 zeigt einen einstückig als Hohlprofil ausgebildeten Blaskasten 7 der an einem Träger 1 (Traverse) angebracht ist. In einem Nut-förmigen Bereich an einem dem Gegendruckzylinder GD zugewandten Ende nimmt dieses Hohlprofil die als Stab ausgebildete Elektrode 2 auf. In der Ausführungsform nach Figur 1 und 2 weist dieses Hohlprofil 7 in dem in Bogenlaufrichtung der Elektrode 2 vorgeordneten Bereich eine konkave Fläche auf, welche mit einer Vielzahl von Luftaustrittsöffnungen durchsetzt ist. Der Bereich vor bzw. nach der Elektrode 2 in Bogenlaufrichtung ist ebenfalls mit zusätzlichen Luftaustrittsöffnungen versehen. Eine Druckluftbeaufschlagung des Hohlprofils 7 ergibt somit ein Strömungsbild wie durch die Pfeile angedeutet.

Die Ausführungsform nach Figur 4 besteht aus einer Elektrode 2, welche von zwei Blasrohren 3, 4 umgeben ist. Die Elektrode 2 sowie die Blasrohre 3, 4 ist insgesamt in ein Hohlprofil 8 eingelassen, wobei wie bei der Ausführungsform nach Figur 3 dieses Hohlprofil 8 an dem der Elektrode 2 vorgeordneten Ende einen konkave und mit einer Vielzahl von Luftaustrittsflächen versehenen Bereich aufweist. Dem Blasrohr 3, 4 sowie der Elektrode 2 nachgeordnet weist das Hohlprofil 8 ebenfalls eine Fläche mit Luftaustrittsöffnungen auf.

### [Bezugszeichenliste]

- 1: Träger (Traverse)
- 2: Elektrode (Stab)
- 3: Blasrohr
- 4: Blasrohr
- 5: Blaskasten (Hohlprofil)
- 6: Hohlprofil
- 7: Hohlprofil
- 8: Hohlprofil

## Patentansprüche

1. Einrichtung zum Fixieren eines Bogens auf der Oberfläche eines elektrisch leitenden Zylinders (GD) einer Bogen verarbeitenden Druckmaschine, insbesondere Bogenoffsetdruckmaschine, mit einer sich über die Breite des Zylinders (GD) und dessen Oberfläche gegenüberliegend erstreckenden Elektrode (2), zwischen der und der Oberfläche ein auf der Oberfläche des Zylinders (GD) befindlicher Druckbogen hindurch förderbar ist, mit einer der Elektrode (2) zugeordneten und in Bogenlaufrichtung der Elektrode (2) vorgeordeneten, auf den auf der Oberfläche des Zylinders (GD) liegenden Bogen mittels strömender Luft einwirkenden Einrichtung (3, 5, 7, 8), die zumindest im dem Teil, der die Elektrode (2) aufnimmt, aus nicht leitendem Material gebildet ist,
**dadurch gekennzeichnet,**
**dass** der Elektrode (2) eine weitere die der Elektrode (2) in Bogenlaufrichtung nachgeordnet ist, und die ebenfalls auf den auf der Oberfläche des Zylinders (GD) liegenden Bogen mittels strömender Luft einwirkt Einrichtung (4, 6, 7, 8) zugeordnet ist,

2. Einrichtung nach Anspruch 1,
**dadurch gekennzeichnet,**
**dass** die der Elektrode (2) in Bogenlaufrichtung vorgeordnete Einrichtung ein mit Druckluft beaufschlagbares und Luftaustrittsöffnungen aufweisendes Blasrohr (3) ist.

3. Einrichtung nach einem der vorhergehenden Ansprüche,
**dadurch gekennzeichnet,**
**dass** der Elektrode (2) ein als Hohlprofil ausgebildeter und mit Druckluft beaufschlagbarer Blaskasten (5) vorgeordnet ist.

4. Einrichtung nach Anspruch 3,
**dadurch gekennzeichnet,**
**dass** der Blaskasten (5) eine zur Oberfläche des Zylinders (GD) konkav verlaufende Fläche aufweist, welche mit einer Vielzahl von Luftaustrittsöffnungen durchsetzt ist.

5. Einrichtung nach einem der vorhergehenden Ansprüche,
**dadurch gekennzeichnet,**
**dass** die Elektrode (2) in einem Nut-förmigen Bereich eines mit Druckluft beaufschlagbaren Hohlprofils (6, 7, 8) aufgenommen ist, wobei das Hohlprofil (6, 7, 8) Luftaustrittsöffnungen aufweist.

6. Einrichtung nach Anspruch 5,
**dadurch gekennzeichnet,**
**dass** das Hohlprofil (7, 8) eine zur Oberfläche des Zylinders (GD) konkav verlaufende Fläche aufweist, welche mit einer Vielzahl von Luftaustrittsöffnungen durchsetzt ist.

7. Einrichtung nach einem der vorhergehenden Ansprüche,
**dadurch gekennzeichnet,**
**dass** die Elektrode (2) mit einem Blasrohr (3, 4) in einen Nut-förmigen Bereich eines mit Druckluft beaufschlagbaren und Luftaustrittsöffnungen aufweisenden Hohlkörpers (8) eingesetzt ist.

## Claims

1. A device for the fixing of a sheet on the surface of an electrically conductive cylinder (GD) of a sheet-processing printing machine, more preferably sheet-fed offset printing machine, with an electrode (2) extending over the width of the cylinder (GD) located opposite the surface of said cylinder, between which electrode and the surface a printing sheet present on the surface of the cylinder (GD) can be fed through, with a device (3, 5, 7, 8) associated with the electrode (2) and in sheet running direction arranged upstream of the electrode (2) acting on the sheet lying on the surface of the cylinder (GD) by means of flowing air, which device at least in the part accommodating the electrode (2) is formed of nonconductive material, **characterized in that** a further device (4, 6, 7, 8) is associated with the electrode (2) which is arranged downstream of the electrode (2) in sheet running direction and which likewise acts on the sheet lying on the surface of the cylinder (GD) by means of flowing air.

2. The device according to Claim 1, **characterized in that** the device arranged upstream of the electrode (2) in sheet running direction is a blow pipe (3) that can be supplied with compressed air and comprises air outlet openings.

3. The device according to any one of the preceding claims, **characterized in that** a blow box (5) embodied as hollow profile and which can be supplied with compressed air is arranged upstream of the electrode (2).

4. The device according to Claim 3, **characterized in that** the blow box (5) comprises a surface which runs in a concave manner relative to the surface of the cylinder (GD), which is permeated by a multiplicity of air outlet openings.

5. The device according to any one of the preceding claims, **characterized in that** the electrode (2) is accommodated in a slot-shaped region of a hollow profile (6, 7, 8) that can be supplied with compressed air, wherein the hollow profile (6, 7, 8) comprises air outlet openings.

6. The device according to Claim 5, **characterized in that** the hollow profile (7, 8) comprises a surface which runs in a concave manner relative to the surface of the cylinder (GD) which is permeated by a multiplicity of air outlet openings.

7. The device according to any one of the preceding claims, **characterized in that** the electrode (2) with a blow pipe (3, 4) is inserted in a slot-shaped region of a hollow body (8) that can be supplied with compressed air and comprises air outlet openings.

## Revendications

1. Dispositif pour fixer une feuille sur la surface d'un cylindre (GD) conducteur d'électricité d'une machine à traiter les feuilles, notamment d'une rotative offset à feuilles, avec une électrode (2) s'étendant sur la largeur du cylindre (GD) et à l'opposée de sa surface, à travers laquelle et la surface une feuille à imprimer se trouvant sur la surface du cylindre (GD) peut être transportée, avec un dispositif (3, 5, 7, 8) associé à l'électrode (2) et monté en amont dans le sens de déplacement sur la feuille de l'électrode, agissant sur la feuille située sur la surface du cylindre (GD) au moyen d'air circulant, qui est formé au moins dans la partie recevant l'électrode (2) en une matière non conductrice,
**caractérisé en ce qu'**il est associé à l'électrode (2) un dispositif (4, 6, 7, 8) supplémentaire, qui est monté en aval de l'électrode (2) dans le sens de déplacement de la feuille et qui agit également sur la feuille se trouvant sur la surface du cylindre (GD) au moyen d'air circulant.

2. Dispositif selon la revendication 1,
**caractérisé en ce que** le dispositif monté en amont de l'électrode (2) dans le sens de déplacement de la feuille est un tube de soufflage (3) susceptible d'être soumis à de l'air comprimé et comportant des orifices de sortie d'air.

3. Dispositif selon l'une quelconque des revendications précédentes,
**caractérisé en ce qu'**un caisson de soufflage (5) conçu en tant que profilé creux et susceptible d'être soumis à de l'air comprimé est monté en amont de l'électrode (2).

4. Dispositif selon la revendication 3,
**caractérisé en ce que** le caisson de soufflage (5) comporte une surface s'étendant sous forme concave vers la surface du cylindre (GD), qui est traversée par une pluralité d'orifices de sortie d'air.

5. Dispositif selon l'une quelconque des revendications précédentes,
**caractérisé en ce que** l'électrode (2) est logée dans une zone en forme de rainure d'un profilé (6, 7, 8) susceptible d'être soumis à de l'air comprimé, le profilé creux (6, 7, 8) comportant des orifices de sortie d'air.

6. Dispositif selon la revendication 4,
**caractérisé en ce que** le profilé creux (7, 8) comporte une surface s'étendant sous forme concave vers la surface du cylindre (CD), qui est traversée par une pluralité d'orifices de sortie d'air.

7. Dispositif selon l'une quelconque des revendications précédentes,
**caractérisé en ce que** l'électrode (2) est insérée avec un tube de soufflage (3, 4) dans une zone en forme de rainure d'une corps creux (8) susceptible d'être soumis à de l'air comprimé et comportant des orifices de sortie d'air.
